# EUROPÄISCHE PATENTSCHRIFT

(11) **EP 3 744 225 B1**
(45) Veröffentlichungstag und Bekanntmachung des Hinweises auf die Patenterteilung: **01.12.2021**
(21) Anmeldenummer: 20171755.0
(22) Anmeldetag: 28.04.2020
(51) Int. Cl.: A47L 11/40

(54) **VORRICHTUNG ZUM BEARBEITEN VON FLÄCHEN**
APPARATUS FOR MACHINING SURFACES
APPAREIL POUR L'USINAGE DE SURFACES

(30) Priorität: 29.04.2019 DE 102019110963
(43) Veröffentlichungstag der Anmeldung: 02.12.2020
(73) Patentinhaber: Schmidt, Andreas H., 26121 Oldenburg (DE)
(72) Erfinder: Schmidt, Andreas H., 26121 Oldenburg (DE)
(74) Vertreter: Limbeck, Achim

(56) Entgegenhaltungen:
- DE-A1- 2 449 292
- DE-A1- 3 616 398
- DE-C1- 19 607 368

## Beschreibung

### Technisches Gebiet

Die vorliegende Erfindung betrifft eine Vorrichtung zum Bearbeiten von Flächen gemäß dem Oberbegriff des Patentanspruchs 1. Als Flächen seien nachstehend vornehmlich aber nicht abschließend Fußböden verstanden, welche mittels der Vorrichtung gereinigt, poliert, geschliffen oder auf andere Weise bearbeitet werden können.

### Stand der Technik

Das Reinigen glatter Fußböden mit Wasser und Reinigungsmittel ist eine zeitraubende Arbeit, wenn es von Hand erfolgt. Aus diesem Grunde sind für große Flächen seit Langem Reinigungsmaschinen verfügbar. Diese sind in der Lage, den abgetragenen Schmutz mit einem Wischelement aufzunehmen, welches kontinuierlich in Seifenwasser oder einer ähnlichen Reinigungsflüssigkeit ausgewaschen wird. Die verunreinigte Reinigungsflüssigkeit wird von Zeit zu Zeit durch frische ersetzt.

Ein entsprechender Mechanismus ist in den Dokumenten DE 196 07 368 C1 und DE 36 16 398 A1 umgesetzt. Ein umlaufendes Wischband wird kontinuierlich in einem mit Reinigungsflüssigkeit gefüllten Behälter ausgespült und mittels einer Anpressrolle ausgepresst, da beim Wischen nicht zu viel Wasser auf den Fußboden aufgebracht werden darf. Insgesamt ergeben sich für diese Art von Wischmaschinen mehrere Teilfunktionen: a) die Reinigungsmaschine muss sich fortbewegen, b) das Wischelement muss eine wischende Bewegung ausführen und c) der Schmutz muss vom Wischelement entfernt werden.

Dementsprechend ist diese Art von Reinigungsmaschinen relativ aufwändig konstruiert. Sie verfügen zumeist für jede der Teilfunktionen über eine eigene Vorrichtung, d.h. ein Fahrwerk, einen Wischmechanismus und eine Reinigungsvorrichtung für das Wischelement. Soll nun eine Wischmaschine oder ein Wischroboter für Haushalte entwickelt werden, muss das Gerät wesentlich kompakter sein, damit es auf engem Raum einsetzbar ist. Dabei stellt aber die Skalierung der hier aufgeführten vorhandenen Lösungen auf kleinere Maßstäbe keine gangbare Lösung dar. Denn man erhält Geräte, die nach wie vor eine hohe Anzahl Komponenten haben und daher für den Markt der Haushaltsgeräte zu teuer sind.

Daher sind die derzeit gebräuchlichen Wischroboter für Haushalte zumeist wesentlich einfacher konstruiert, wodurch sich ihre Effektivität stark verringert. Sie besitzen ein starres Wischelement, welches sich nicht relativ zum Gerät bewegt. Der Schmutz soll vom Wischelement aufgenommen werden, während sich das Gerät über den Boden bewegt. Der Benutzer muss von Zeit zu Zeit das Wischelement entnehmen und reinigen oder ersetzen. Der Nachteil dieser Lösung besteht nicht nur darin, dass das Gerät nur wenig Schmutz abtragen kann, ehe der Benutzer wieder eingreifen muss. Zusätzlich sammeln sich die meisten Schmutzpartikel an der Vorderkante des Wischelementes und werden vor ihm hergeschoben, statt von ihm aufgenommen zu werden. Ändert das Gerät die Richtung oder setzt es zurück, kann somit Schmutz auf dem Fußboden verbleiben.

Hier stellt das Dokument DE 24 49 292A1 eine Lösung dar, die auch für kleinere Geräte umsetzbar ist. Diese Vorrichtung umfasst ein Gestell oder eine Tragstruktur sowie ein Endlosband in Form eines Wischelements, welches Rollen zur Bildung eines bodenberührenden Bandtrums sowie Umlenkrollen zum Eintauchen des Endlosbandes in einen mit einer Flüssigkeit gefüllten Behälter umfasst, der eine Reinigungsflüssigkeit beinhaltet. Das Band wird nach Verlassen der Reinigungsflüssigkeit mittels einer Anpressrolle ausgepresst.

Die US 2 268 073 A beschreibt eine Vorrichtung zum Bearbeiten von Flächen mit einem Gestell oder einer Tragstruktur sowie mindestens zwei endlosen Bändern, welche mindestens ein Führungs- und/oder Antriebselement zur Bildung eines bodenberührenden Bandtrums sowie mindestens ein Umlenkelement zum Eintauchen der mindestens zwei endlosen Bänder in mindestens ein mit einer Flüssigkeit gefülltes Becken umlaufen, wobei zwei parallel angeordnete endlose Bändern beim Durchlaufen eines Tanks mit einer Flüssigkeit befeuchtet werden.

Die US 2 088 246 A beschreibt ebenfalls eine Vorrichtung der voranstehend genannten Art, bei welcher zwei seriell angeordnete, endlose Bänder beim Durchlaufen jeweils eines Tanks mit einer Flüssigkeit befeuchtet werden.

Ferner ist aus der DD 2 69 549 A1 ein Reinigungsgerät gemäß den voranstehenden Merkmalen bekannt, welches in Bewegungsrichtung V-förmig angeordneten Bürstenbändern zur Nassreinigung von Industriefußböden aufweist.

Diese Lösungen haben jedoch insgesamt den Nachteil, dass das Endlosband auf dem Boden abrollt, ohne eine wischende Bewegung auszuführen. Zudem sind diese Konstruktionen teilweise nicht lenkbar, was sie für eine Ausführung als Wischroboter ungeeignet macht.

### Darstellung der Erfindung

Der vorliegenden Erfindung liegt die Aufgabe zugrunde, eine Vorrichtung zu schaffen, die die vorgenannten Nachteile ausräumt.

Erfindungsgemäß wird die voranstehende Aufgabe gemäß dem Oberbegriff des Anspruchs 1 in Verbindung mit den kennzeichnenden Merkmalen gelöst. Vorteilhafte Ausgestaltungen und Weiterbildungen der erfindungsgemäßen Vorrichtung sind in den abhängigen Unteransprüchen angegeben.

Die erfindungsgemäße Vorrichtung umfasst in Anlehnung an die DE 24 49 292A1 ein Gestell oder eine Tragstruktur sowie mindestens zwei endlose Bänder, welche mindestens ein Führungs- und/oder Antriebselement zur Bildung eines bodenberührenden Bandtrums sowie mindestens ein Umlenkelement zum Eintauchen der mindestens zwei endlosen Bänder in mindestens ein mit einer Flüssigkeit gefülltes Becken umlaufen. In einer besonders bevorzugten Ausführungsform sind die Elemente als Rollen ausgebildet. Es kommen aber selbstverständlich auch jegliche weiteren denkbaren Elemente in Betracht, über die die Bänder gerollt, geführt oder angetrieben werden können.

Erfindungsgemäß ist eine Vorrichtung der eingangs genannten Art dadurch gekennzeichnet, dass die mindestens zwei endlosen Bänder auf unterschiedlichen Führungsbahnen geführt sind, welche winklig zueinander ausgerichtet sind.

Die Vorteile, die sich aus der Anordnung der endlosen Bänder ergeben, sind umfangreich: die Vorrichtung weist wenig Einzelteile auf, was die Fertigungskosten reduziert; die Vorrichtung ist gut in verschiedene Größen skalierbar; die Vorrichtung erfüllt teilweise zusätzlich die Funktion eines Staubsaugers; die Wischbreite erstreckt sich vorteilhafterweise über die gesamte Breite der Vorrichtung, wodurch sie auch die Ränder des zu reinigenden Bereiches reinigen kann; im Unterschied dazu ragt bei den bisher vorhandenen Lösungen, z.B. DE 24 49 292 die Konstruktion über den gereinigten Bereich seitlich hinaus, somit verbleiben seitlich ungereinigte Bereiche des Fußbodens, die an Hindernisse, z.B. an Wände grenzen; durch die Anordnung der Endlosbänder können Ecken sehr gut gereinigt werden; die Vorrichtung kann Schwellen überwinden, da die Endlosbänder wie ein Raupenfahrzeug funktionieren; die Vorrichtung ermöglicht es, im Vergleich zur Größe eine große Menge Reinigungsflüssigkeit mitzuführen, wodurch diese seltener ausgetauscht werden muss.

### Kurzbeschreibung der Zeichnungen

Weitere Ziele, Merkmale, Vorteile und Anwendungsmöglichkeiten der erfindungsgemäßen Vorrichtung ergeben sich aus der nachfolgenden Beschreibung eines Ausführungsbeispiels anhand der Zeichnungen. Dabei bilden alle beschriebenen und/oder bildlich dargestellten Merkmale für sich oder in beliebiger Kombination den Gegenstand der Erfindung, unabhängig von der Zusammenfassung in einzelnen Ansprüchen oder deren Rückbeziehung.

In den Zeichnungen zeigen
Fig. 1 die Vorrichtung in einer perspektivischen Frontansicht in einer bevorzugten Ausführungsform;
Fig. 2 die Vorrichtung wie in Fig. 1 in der Frontansicht;
Fig. 3 die Vorrichtung wie in Fig. 1 in der Seitenansicht im Schnitt durch die Symmetrieebene.

### Ausführung der Erfindung

Wie aus Fig. 1 ersichtlich, umfasst die erfindungsgemäße Vorrichtung 1 vorzugsweise eine Tragstruktur 10 sowie zwei endlose Bänder 11', 11", welche mindestens eine Führungs- 12 und eine Antriebsrolle 13 zur Bildung eines bodenberührenden Bandtrums 100', 100" sowie insgesamt drei Umlenkelemente 14', 14", 14"' zum Eintauchen der endlosen Bänder 11', 11" in ein mit einer Flüssigkeit gefülltes Becken 15 umlaufen. Darüber hinaus weist die Vorrichtung 1 vorteilhafterweise mindestens eine Anpressrolle 16 auf, mittels der die Flüssigkeit aus den Bändern 11', 11" gepresst wird. Die mindestens zwei endlosen Bänder 11', 11" sind auf unterschiedlichen Führungsbahnen F', F" geführt, welche winklig zueinander ausgerichtet sind, wobei die Führungsbahnen F', F" vorteilhafterweise symmetrisch verlaufen.

Wie aus Fig. 2 ersichtlich, sind die mindestens zwei endlosen Bänder 11', 11" durch entsprechende Ausrichtung der beiden Führungsbahnen F', F" an zumindest einem Bereich 1000 des bodenberührenden Bandtrums 100', 100" überlappend oder aneinender stoßend geführt.

Die mindestens zwei endlosen Bänder 11', 11" laufen durch entsprechende Ausrichtung der beiden Führungsbahnen F', F" vorzugsweise entgegen der Bearbeitungsrichtung R der Vorrichtung 1 keilförmig zusammen.

Die durch die auf den Führungsbahnen F', F" geführten Bänder 11', 11" gebildete Bearbeitungsbreite B erstreckt sich - wie bereits eingangs erwähnt - vorteilhafterweise in Bearbeitungsrichtung R über die gesamte Breite der Vorrichtung 1 oder darüber hinaus.

Wie aus den Fign. 1 bis 3 ersichtlich, sind die mindestens zwei endlosen Bänder 11', 11" vorzugsweise jeweils über gemeinsame Führungs- und/oder Antriebselemente 12, 13 und/oder Umlenkelemente 14', 14", 14"' geführt.

Weiterhin kann mindestens ein Ausrichtungsorgan (nicht dargestellt) vorgesehen sein, mittels dem die mindestens zwei endlosen Bänder 11', 11" in ihren Führungsbahnen F', F" gehalten werden.

Besonders bevorzugt sind die Elemente 12, 13, 14', 14", 14"' zur Ausrichtung der mindestens zwei endlosen Bänder 11', 11" in ihren Führungsbahnen F', F" zumindest bereichsweise konkav ausgebildet.

Die mindestens zwei endlosen Bänder 11', 11" sind ganz besonders bevorzugt jeweils über unterschiedliche Führungs- und/oder Antriebselemente 12, 13 und/oder Umlenkelemente 14', 14", 14"' geführt, wobei die Achsen A', A" der mindestens zwei Elemente 12, 13, 14', 14", 14"' zur Ausrichtung der mindestens zwei endlosen Bänder 11', 11" in ihren Führungsbahnen F', F" winklig zueinander ausgerichtet sind.

Die erfindungsgemäße Vorrichtung 1 beschränkt sich in ihrer Ausführung nicht auf die vorstehend angegebenen bevorzugten Ausführungsformen. Vielmehr sind eine Vielzahl von Ausgestaltungsvariationen denkbar, welche von der dargestellten Lösung auch bei grundsätzlich anders gearteter Ausführung Gebrauch machen.

### Liste der Bezugsziffern

- 1: Vorrichtung
- 10: Tragstruktur
- 11', 11": endlose Bänder
- 12: Führungselemente
- 13: Antriebelemente
- 14', 14", 14"': Umlenkelemente
- 15: Becken
- 16: Anpressrolle
- 100', 100": bodenberührender Bandtrum
- 1000: Bereich des bodenberührenden Bandtrums
- A', A": Achsen der mindestens zwei Elemente
- B: Bearbeitungsbreite
- F', F": Führungsbahnen
- R: bevorzugte Bearbeitungsrichtung

## Patentansprüche

1. Vorrichtung (1) zum Bearbeiten von Flächen mit einem Gestell oder einer Tragstruktur (10) sowie mindestens zwei endlosen Bändern (11', 11"), welche mindestens ein Führungs- und/oder Antriebselement (12, 13) zur Bildung eines bodenberührenden Bandtrums (100', 100") sowie mindestens ein Umlenkelement (14', 14", 14"') zum Eintauchen der mindestens zwei endlosen Bänder (11', 11") in mindestens ein mit einer Flüssigkeit gefülltes Becken (15) umlaufen, **dadurch gekennzeichnet, dass**
die mindestens zwei endlosen Bänder (11', 11") auf unterschiedlichen Führungsbahnen (F', F") geführt sind, welche winklig zueinander ausgerichtet sind.

2. Vorrichtung (1) nach Anspruch 1,
**dadurch gekennzeichnet, dass**
die Führungsbahnen (F', F") symmetrisch verlaufen.

3. Vorrichtung (1) nach Anspruch 1 oder 2,
**dadurch gekennzeichnet, dass**
die mindestens zwei endlosen Bänder (11', 11") durch entsprechende Ausrichtung der beiden Führungsbahnen (F', F") an zumindest einem Bereich (1000) des bodenberührenden Bandtrums (100', 100") überlappend oder aneinender stoßend geführt sind.

4. Vorrichtung (1) nach einem der vorangegangenen Ansprüche,
**dadurch gekennzeichnet, dass**
die mindestens zwei endlosen Bänder (11', 11") durch entsprechende Ausrichtung der beiden Führungsbahnen (F', F") entgegen der Bearbeitungsrichtung (R) der Vorrichtung (1) keilförmig zusammenlaufen.

5. Vorrichtung (1) nach Anspruch 4,
**dadurch gekennzeichnet, dass**
sich die durch die auf den Führungsbahnen (F', F") geführten Bänder (11', 11") gebildete Bearbeitungsbreite (B) in Bearbeitungsrichtung (R) über die gesamte Breite der Vorrichtung (1) oder darüber hinaus erstreckt.

6. Vorrichtung (1) nach einem der vorangegangenen Ansprüche, **dadurch gekennzeichnet, dass**
die mindestens zwei endlosen Bänder (11', 11") jeweils über gemeinsame Führungs- und/oder Antriebselemente (12, 13) und/oder Umlenkelemente (14', 14", 14"') geführt sind.

7. Vorrichtung (1) nach einem der vorangegangenen Ansprüche, **dadurch gekennzeichnet, dass**
mindestens ein Ausrichtungsorgan vorgesehen ist, mittels dem die mindestens zwei endlosen Bänder (11', 11") in ihren Führungsbahnen (F', F") gehalten werden.

8. Vorrichtung (1) nach einem der vorangegangenen Ansprüche, **dadurch gekennzeichnet, dass**
die Elemente (12, 13, 14', 14", 14"') zur Ausrichtung der mindestens zwei endlosen Bänder (11', 11") in ihren Führungsbahnen (F', F") zumindest bereichsweise konkav ausgebildet sind.

9. Vorrichtung (1) nach einem der vorangegangenen Ansprüche, **dadurch gekennzeichnet, dass**
die mindestens zwei endlosen Bänder (11', 11") jeweils über unterschiedliche Führungs- und/oder Antriebselemente (12, 13) und/oder Umlenkelemente (14', 14", 14"') geführt sind, wobei die Achsen (A', A") der mindestens zwei Elemente (12, 13, 14', 14", 14"') zur Ausrichtung der mindestens zwei endlosen Bänder (11', 11") in ihren Führungsbahnen (F', F") winklig zueinander ausgerichtet sind.

## Claims

1. Device (1) for processing surfaces with a frame or a support structure (10) and at least two endless belts (11 ', 11"), with at least one guide and / or drive element (12, 13) to form a floor-contacting belt strands (100', 100") and at least one deflection element (14', 14", 14"") for immersing the at least two endless belts (11', 11") in at least one basin filled with a liquid (15) circulate,
**characterized in that**
the at least two endless belts (11', 11") are guided on different guide ways (F', F"), which are aligned at an angle to each other.

2. Device (1) according to claim 1,
**characterized in that**
the guide ways (F', F") run symmetrically.

3. Device (1) according to claim 1 or 2,
**characterized in that**
the at least two endless belts (11', 11") are guided in an overlapping or abutting manner on at least one area (1000) of the belt strand (100', 100") in contact with the ground by appropriate alignment of the two guide ways (F', F").

4. Device (1) according to one of the preceding claims,
**characterized in that**
the at least two endless belts (11', 11") converge in a wedge-shape against the machining direction (R) of the device (1) by aligning the two guide ways (F', F") accordingly.

5. Device (1) according to claim 4,
**characterized in that**
the processing width (B) formed by the belts (11', 11") guided on the guide ways (F', F") extends in the processing direction (R) over the entire width of the device (1) or beyond.

6. Device (1) according to one of the preceding claims,
**characterized in that**
the at least two endless belts (11', 11") are each guided via common guide and / or drive elements (12, 13) and / or deflection elements (14', 14", 14"").

7. Device (1) according to one of the preceding claims,
**characterized in that**
at least one alignment element is provided by means of which the at least two endless belts (11', 11") are held in their guide ways {F', F").

8. Device (1) according to one of the preceding claims,
**characterized in that**
the elements (12, 13, 14', 14", 14"') for aligning the at least two endless belts (11', 11") in their guide tracks (F', F") are at least partially concave.

9. Device (1) according to one of the preceding claims,
**characterized in that**
the at least two endless belts (11', 11") are each guided over different guide and / or drive elements (12, 13) and / or deflection elements (14', 14", 14'"), with the axes (A', A") of the at least two elements (12, 13, 14', 14", 14"') for aligning the at least two endless belts (11', 11") in their guide ways (F' , F") are aligned at an angle to one another.

## Revendications

1. Dispositif (1) pour l'usinage de surfaces, comprenant un cadre ou une structure porteuse (10) et au moins deux courroies sans fin (11', 11") qui passent autour d'au moins un élément de guidage et/ou d'entraînement (12, 13) pour former un brin de courroie (100', 100") en contact avec le sol et au moins un élément de renvoi (14', 14", 14"') pour immerger au moins deux courroies sans fin (11', 11") dans au moins un bassin (15) rempli d'un liquide,
**caractérisé en ce qu'**
au moins deux courroies sans fin (11', 11") sont guidées sur des glissières différentes (F', F") qui sont orientées en angle l'une par rapport à l'autre.

2. Dispositif (1) selon la revendication 1, **caractérisé en ce que**
les rails de guidage (F', F") sont symétriques.

3. Dispositif (1) selon la revendication 1 ou 2,
**caractérisé en ce qu'**
au moins deux courroies sans fin (11', 11") sont guidées en se chevauchant ou en se touchant sur au moins une zone (1000) du brin de courroie (100', 100") en contact avec le sol par un alignement correspondant des deux voies de guidage (F', F").

4. Dispositif (1) selon l'une des revendications précédentes, **caractérisé en ce qu'**
au moins deux courroies sans fin (11', 11") convergent en forme de coin par un alignement correspondant des deux glissières de guidage (F', F") contre la direction de traitement (R) du dispositif (1).

5. Dispositif (1) selon la revendication 4,
**caractérisé en ce que**
la largeur d'usinage (B) formée par les bandes (1 1', 11") guidées sur les glissières (F', F") s'étend dans le sens de l'usinage (R) sur toute la largeur du dispositif (1) ou au-delà.

6. Dispositif (1) selon l'une des revendications précédentes,
**caractérisé en ce qu'**
au moins deux courroies sans fin (11', 11") sont chacune guidées par des éléments communs de guidage et/ou d'entraînement (12, 13) et/ou de renvoi (14', 14", 14"').

7. Dispositif (1) selon l'une des revendications précédentes,
**caractérisé en ce qu'**
au moins un élément d'alignement est prévu au moyen duquel au moins deux courroies sans fin (11', 11") sont maintenues dans leurs voies de guidage {F', F").

8. Dispositif (1) selon l'une des revendications précédentes,
**caractérisé en ce que**
les éléments (12, 13, 14', 14", 14"') pour aligner au moins deux courroies sans fin (11', 11") dans leurs voies de guidage (F', F") sont concaves au moins dans certaines zones.

9. Dispositif (1) selon l'une des revendications précédentes, **caractérisé en ce qu'**
au moins deux courroies sans fin (11', 11") sont guidées chacune par des éléments de guidage et/ou d'entraînement (12, 13) et/ou de renvoi (14', 14", 14"') différents, les axes (A', A") d'au moins deux éléments (12, 13, 14', 14", 14"') étant orientés angulairement l'un par rapport à l'autre pour l'alignement dans au moins deux courroies sans fin (11', 11") dans leurs voies de guidage (F', F").
